# EUROPÄISCHE PATENTSCHRIFT

(11) **EP 0 386 436 B1**
(45) Veröffentlichungstag und Bekanntmachung des Hinweises auf die Patenterteilung: **13.04.1994**
(21) Anmeldenummer: 90101632.9
(22) Anmeldetag: 27.01.1990
(51) Int. Cl.: D21H 25/18

(54) **Rationelles Verfahren zur umweltfreundlichen Massenentsäuerung von Büchern und anderen Papiererzeugnissen**
Rational process for the deacidification of books and other paper products without pollution
Procédé rationnel de désacidification non polluante et dans la masse de livres et autres produits papetiers

(30) Priorität: 11.02.1989 DE 3904111
(43) Veröffentlichungstag der Anmeldung: 12.09.1990
(73) Patentinhaber: BATTELLE INGENIEURTECHNIK GmbH, D-65760 Eschborn (DE)
(72) Erfinder: Wittekind, Jürgen, D-6000 Frankfurt am Main 70 (DE); Eggersdorfer, Rolf, Dipl.-Ing., D-6380 Bad Homburg v.d.H. (DE); Schwerdt, Peter, D-6230 Frankfurt am Main 80 (DE)
(74) Vertreter: Lippert, Hans, Dipl.-Ing.

(56) Entgegenhaltungen:
- US-A- 3 837 804
- US-A- 3 939 091
- ABSTRACT BULLETIN OF THE INSTITUTE OF PAPER CHEMISTRY. Bd. 53, Nr. 3,September 1982, APPLETON,US, Seite 320;LIBRARY OF CONGRESS: "LIBRARY WILL CONDUCT NEW TESTS TO PROLONG LIFE OF BOOKS"

## Beschreibung

Die vorliegenden Erfindung betrifft ein Verfahren zur umweltfreundlichen Massenentsäuerung von Büchern und anderen Druck- und Papiererzeugnissen aller Art wie Zeitschriften, Akten usw., sowie eine Vorrichtung zur Durchführung dieses Verfahrens.

Die bei allen Druck- und Papiererzeugnissen und auch insbesondere bei Büchern während der Lagerung auftretende Alterung führt vor allem durch Spuren von im Papier freigesetzten Säuren zu einer fortschreitenden Schädigung der Papiersubstanz. Werden keine Gegenmaßnahmen getroffen, so führt diese Schädigung nach einigen Jahrzehnten zu einem völligen Zerfall des Papiers.

Zur Erhaltung von Archiven und Bibliotheksbeständen von weltweit einigen hundert Millionen Büchern ist es daher erforderlich, die Säuren im Papier zu neutralisieren und gleichzeitig im Papier die hinreichende Menge einer Substanz zu verankern, die auch eine zukünftige Säurefreisetzung im Papier neutralisiert.

In Anbetracht der sehr großen Büchermengen sind hierzu nur Verfahren geeignet, die eine Behandlung der ganzen Bücher gestatten, d.h. Verfahren, bei denen es nicht erforderlich ist, die Buchbindung zu öffnen und die Seiten einzeln zu behandeln. Dasselbe gilt auch für zu erhaltende Archivbestände aller Art, die ebenfalls die Behandlung von gebundenen oder andersartig zusammengefaßten Papierseiten erfordern.

Ein bekanntes Verfahren besteht in der Behandlung der Bücher mit Dämpfen von Metallalkylen, insbesondere mit Dämpfen von Diethylzink. Durch die Feuchtigkeit im Papier werden die Metallalkyle in die Oxide der Metalle, z.B. in Zinkoxid umgewandelt, das im Papier verbleibt und ein gutes Neutralisationsmittel für freie Säuren darstellt. Die für diesen Anwendungszweck geeigneten Metallalkyle sind jedoch an der Luft selbstendzündliche Stoffe, die bei der Handhabung ein ständiges Brand- und Explosionsgefahrpotential darstellen und daher ein äußerstes Maß an Sorgfalt und eine entsprechende Qualifikation voraussetzen.

Entsprechend einem weiteren bekannten Verfahren werden die Bücher nach einer vorhergehenden Trocknung mit einer Lösung einer magnesiumorganischen Verbindung wie beispielsweise Methylmagnesiumcarbonat in einem geeigneten Lösemittel behandelt. Auch hierbei wird die Magnesiumverbindung durch Feuchtigkeit im Papier in Magnesiumoxid und Magnesiumcarbonat umgewandelt, die beide in der Lage sind, Säuren zu neutralisieren. Als Lösemittel eignen sich insbesondere Fluorkohlenwasserstoffe, z.B. Trichlortrifluorethan in Mischung mit Alkoholen wie z.B. Methanol.

Fluor- und Fluorchlorkohlenwasserstoffe bieten neben dem Vorteil der Unbrennbarkeit und Ungiftigkeit auch den einer guten Verträglichkeit mit den meisten Buchmaterialien wie Papier, Karton, Druckfarben, Leim, und anderen Klebemitteln und sind daher für den vorliegenden Zweck besonders gut geeignet.

Neben dem hohen Preis ist insbesondere als Nachteil zu beachten, daß die genannten Stoffe, wenn sie in die Atmosphäre entweichen, eine beträchtliche Belastung und Gefährdung der Umwelt bilden. Die einschlägigen Gesetze schreiben daher für den Umgang mit diesen Stoffen deren weitgehende Rückgewinnung und eine sehr weitgehende Reinigung der Abluft vor, die aus den Behandlungsanlagen abgeleitet wird.

Auch im Fall der Behandlung von Büchern und anderen Druckerzeugnissen ergibt sich hieraus, daß diese nach ihrer Behandlung so sorgfältig getrocknet werden müssen, daß sie praktische kein Lösemittel mehr enthalten, und daß die lösemittelhaltige Abluft aus dem Trocknungsprozeß bis auf sehr geringe Restgehalte an verwendeten Lösemitteln zu reinigen ist.

Während im Regelfall die Trocknung von lösemittelhaltigen Schüttgütern unproblematisch ist, erfordert das Trocknen von kompaktem, gebundenem Papier bisher sehr lange Trocknungszeiten. Es ist zwar bekannt, daß die Trocknung von Büchern durch Absenken des Umgebungsdruckes wirkungsvoll unterstützt werden kann, der verminderte Druck erschwert jedoch gleichzeitig die Zufuhr der für die Lösemittelverdampfung erforderlichen Wärme.

Es ist ferner bekannt, bei der Trocknung unter vermindertem Druck, d.h. einer Vakuumtrocknung, die Verdampfungswärme mittels Wärmestrahlung in das zu trocknende Gut einzubringen. Bei Büchern ist dieses Verfahren jedoch nur mit sehr geringen Heizleistungen anwendbar, da sonst die Bücher und insbesondere die Buchleimung beschädigt werden.

In der US-A-3 676 182 ist erwähnt, daß zahlreiche Verfahren zur Abtrocknung der Lösemittel im Vakuum einsetzbar sind, wobei neben konventioneller externer Erwärmung im Vakuum auf die Möglichkeit einer durch Hochfrequenzstrahlung induzierten Wärme hingewiesen ist. Eine Anweisung zur Durchführung einer solchen Wärmeinduktion findet der Fachmann in der CA-A-911 110, die eine gleiche Prioritätsschrift wie die US-A-3 676 182 benennt. Es wird eine dielektrische Erwärmung mittels an den Büchern anliegenden oder sehr nah daran angeordneten Elektroden im Vakuum vorgeschlagen, wobei Spannungswerte für die anzulegende HF-Spannung empfohlen sind und dabei auf die Notwendigkeit der Vermeidung von Entladungseffekten bei zu großen Potentialdifferenzen hingewiesen wird. Im Hinblick auf eine rationelle Entsäuerung großer Buchmengen scheint die Anbringung einzelner Bücher zwischen Elektrodenplatten wenig vorteilhaft, zumal konkrete Angaben über erforderliche Abtrocknungszeiten mit einem solchen System fehlen.

Der Erfindung liegt die Aufgabe zugrunde, ein Verfahren gemäß dem Oberbegriff des patentanspruchs 1 anzugeben, das eine schnelle und damit rationelle Behandlung zur Massenentsäuerung von Büchern und anderen Papiererzeugnissen auf zugleich umweltschonende Art gestattet. Ferner soll eine Vorrichtung zur Durchführung des erfindungsgemäßen Verfahrens angegeben werden. Diese Aufgabe wird durch den Gegenstand der Patentansprüche 1 und 6 gelöst. Vorteilhafte Weiterbildungen sind in den Unteransprüchen gekennzeichnet.

Es zeigte sich überraschend, daß die für die Behandlung von Büchern geeigneten Lösemittel wie, Fluorkohlenwasserstoffe und Chlorfluorkohlenwasserstoffe einer effektiven Mikrowellenerwärmung zugänglich sind. Bisher war nur die Möglichkeit der Entwässerung durch eine Mikrowellenerwärmung des zu trocknenden wasserhaltigen Guts in Betracht gezogen worden. Wasser eignet sich bekanntermaßen aufgrund seiner physikalischen und chemischen Stoffdaten außerordentlich gut für eine Erwärmung durch Hochfrequenzstrahlung bzw. Mikrowellenstrahlung und läßt sich auf diese Weise verdampfen.

Die Tatsache der erfolgreichen Anwendung der Mikrowellenbehandlung mit Standardmikrowellenfrequenzen auf die oben genannten und andere geeignete Lösemittel ist jedoch nicht nur neu und überraschend, sondern bringt auch entscheidende Vorteile. So konnte in Vergleichsversuchen die für eine Vortrocknung benötigte Zeit im Vergleich zur Anwendung einer leichten, für die Bücher unschädlichen Erwärmung im Vakuum um mehr als den Faktor fünfzig herabgesenkt werden. Auch bei der Abtrocknung der Lösemittel wurde eine erhebliche Zeitersparnis erzielt, wobei die Lösemittel im Gegensatz zur konventionellen Langzeitlagerung unter Normaldruck oder reduziertem Druck in nur 15 Minuten praktisch vollständig entfernt werden konnten.

Die Schnelligkeit des erfindungsgemäßen Verfahrensablaufs ist von außerordentlicher Bedeutung. Sie ist nicht nur vorteilhaft, sondern ermöglicht letztlich die in Zukunft in weitem Ausmaß erforderliche Behandlung großer Büchermengen überhaupt. Die wirksame Trocknung ist wegen der geringen Erwärmung der behandelten Druck- und Papiererzeugnisse außerordentlich schonend. Es können infolge der praktisch vollständigen und in praktikablen Zeiten erzielbaren Lösemittelentfernung auch die erwähnten zwar geeigneten, jedoch umweltbelastenden Lösemittel angewandt werden.

Die Schnelligkeit des Verfahrens bietet zudem den Vorteil, daß Vortrocknung, Neutralisationsbehandlung und auch die Abtrocknung in einer einzigen Kammer durchgeführt werden können, da zeitaufwendige Trocknungsvorgänge in speziellen Trocknern entfallen. Eine solche Kammer bietet wiederum den Vorteil eines geschlossenen Systems mit optimaler Möglichkeit der vollständigen Erfassung und kontrollierten Aufbereitung der Abluftmengen. Die teuren Lösemittel können zudem durch umweltentlastende Abscheidung zurückgewonnen werden, wobei sämtliche im Prozeß anfallenden lösemittelbehafteten Luftmengen erfaßt werden.

Es ist möglich, durch Zusammenfassung der eigentlichen Behandlungsanlage mit der Abluftreinigungsanlage und den Vorratsbehältern für die Behandlungslösung eine kompakte, transportable Vorrichtung zu realisieren, die beispielsweise zu den jeweiligen Bibliotheken und Archiven gebracht werden können. Da völlig geschlossenen Systeme möglich sind, ist bei entsprechender automatischer Steuerung der Verfahrensschritte eine Bedienung durch das Bibliothekspersonal möglich. Die Beaufschlagung mit Mikrowellenstrahlung erfordert keinen hohen technischen Aufwand. Für Vortrocknung und die abschließende Abtrocknung können dieselbe Mikrowellenstrahlung verwendet werden. So läßt sich auch ohne weiteres ein Zweikammersystem mit einer separat vorgesehenen Vortrocknungskammer mit dem Vorteil einer gleichzeitigen Vortrocknung und Behandlung von Büchermengen und einem höheren Durchsatz realisieren.

Im folgenden werden das erfindungsgemäße Verfahren und die Vorrichtung zu dessen Durchführung näher erläutert. Es zeigen
Fig.1 ein erstes Ausführungsbeispiel der erfindungsgemäßen Vorrichtung und
Fig.2 ein zweites, modifiziertes Ausführungsbeispiel der erfindungsgemäßen Vorrichtung.

Die Vorrichtung in Fig.1 weist als Hauptbestandteil eine einzige Kammer 1 sowohl zur Vortrocknung als auch zur Behandlung mit Lösungen und abschließenden Nachtrocknung auf. Hierzu ist die Behandlungskammer 1 mit einem Mikrowellengenerator 2 versehen, mit dem das Kammerinnere z.B. einer Mikrowellenstrahlung von 2450 MHz ausgesetzt werden kann, wie schematisch angedeutet ist. Die Möglichkeiten der Erzeugung von Mikrowellenstrahlung in solchen z.B. wie im dargestellten Fall, zylindrischen Hohlräumen sind aus anderen technischen Bereichen hinlänglich bekannt. Im Ausführungsbeispiel wurde eine Mikrowellenkammer mit 2450 MHz Strahlungsfrequenz verwendet.

Die Kammer 1 ist über ein Ventil mit einem Lufttrockner 3 verbunden, über den der Kammer getrocknete Spülluft zugeführt werden kann. Ferner ist die Kammer 1 über Ventile und Reinigungsfilter, die jeweils in Zu- und Abströmleitungen vorgesehen sind, an einen Vorratsbehälter 4 für Behandlungslösungen angeschlossen. In der Zustromleitung ist vor dem Filter eine Förderpumpe vorgesehen.

Darüberhinaus ist die Kammer 1 an eine Vakuumpumpe 5 angeschlossen, wobei der Kammerdruck mittels eines Druckaufnehmers PC ( gestrichelte Leitung zum Spülluftventil ) meß- und steuerbar ist. Auch die Temperatur in der Kammer ist steuerbar, wobei hierzu ein Temperaturmeßfühler TC mit entsprechender Rückführung zum Generator 2 vorgesehen ist. Die Temperatur der Außenwandung der Kammer ist mittels einer bei 6 angedeuteten elektrischen, direkten oder indirekten Mantelheizung so einstellbar, daß Wasserdampfkondensation an der Kammerwand vermieden wird und die Mikrowellentrocknung beschleunigt wird.

Ein mit der Vakuumpumpe 5 über ein Ventil verbundener Kompressor 7 ist an die Kammer 1 angeschlossen und stellt die Verbindung zu den Aufbereitungs- und Rückgewinnungseinrichtungen für die Lösemittel dar. Mit diesen Einrichtungen ist auch ein Lösemitteltank 8 über eine entsprechende Rückgewinnungsleitung verbunden. Dieser und ein Vorratstank 9 für die zu verwendende wirksame Verbindung - im vorliegenden Fall Methylmagnesiumcarbonat - weisen Zufuhrleitungen zum Vorratsbehälter 4 auf.

Der Lösemitteltank 8 wird von einer Einrichtung 10 zur Lösemittelaufbereitung durch Trocknung und Neutralisation versorgt, die wiederum mit einem Lösemittelsammelbehälter 11 verbunden ist. Dieser Lösemittelsammelbehälter 11 ist einerseits mit einem an eine Kältemaschine 12 angeschlossenen Kondensator 13 verbunden, dem über den Kompressor 7 die bei der Nachtrocknung anfallende Abluft zugeführt wird. Der Kondensator 13 ist über ein Ventil an eine Einrichtung 14 zur Adsorptiv-Abluftreinigung angeschlossen. Dieses Ventil ist darüberhinaus mit einem Gebläse 15 verbunden, das mit der Einrichtung 14 und einem hieran und an das Gebläse angeschlossenen Luftkühler 16 einen Adsorptionsaufbereitungskreislauf bildet. Der Einrichtung 14 zur Adsorptiv-Abluftreinigung werden Desorptionsdampf und je nach Stellung des Ventils zum Kondensator 13 und Gebläse 15 entweder die Abluft aus dem Kompressor oder zur Verdünnung der Abluftzusatzluft über das Gebläse zugeführt. Zur Verdünnung ist zwischen Luftkühler 16 und Gebläse 15 ein Ventil zur Einspeisung von Zusatzluft geschaltet. Ferner ist vor dem Luftkühler ein Abluftventil für gereinigte Abluft vorgesehen.

Die Einrichtung 14 zur Adsorptiv-Abluftreinigung führt darüberhinaus über einen weiteren Kondensator 17 und eine Einrichtung 18 zur Wasser/Desorbatphasentrennung, die an eine Einrichtung 19 zur Wasseraufbereitung angeschlossen ist, dem Lösemittelsammelbehälter 11 regeneriertes Lösemittel zu.

Das mit der Vorrichtung nach Fig.1 durchgeführte Einkammerverfahren zur umweltfreundlichen Massenentsäuerung von Büchern läuft folgendermaßen ab. Die Bücher werden zur Behandlung mit dem Rücken nach unten in Körbe aus einem geeigneten Material, beispielsweise Polyethylen oder Polypropylen eingesetzt. Durch eingelegte Distanzhalter kann eine Auffächerung der Bücher erzielt sowie auch ein Aufschwimmen vermieden werden.

Anschließend erfolgt die Vortrocknung in der vakuum- und druckfesten Kammer 1. Mit der Vakuumpumpe 5 wird die Kammer dazu auf einen Druck von etwa 100 mbar evakuiert. Gleichzeitig werden die Bücher auf maximal 60 °C im Mikrowellenfeld erwärmt, wobei die erwähnte Druck- und Temperatursteuerung angewandt werden. Ein geringer, durch die Kammer geleiteter Luftstrom vom Lufttrockner 3 und eine gleichzeitige Mantelheizung (6) der Kammer vermeiden Wasserdampfkondensation an der Kammerwand und beschleunigen die Trocknung. Die Vakuumabluft wird in dieser Vortrocknungsphase über die Pumpe 5 ins Freie geleitet.

Sobald die Trocknung den vorgegebenen Restfeuchtewert erreicht hat, wird die Vakuumpumpe 5 abgeschaltet und die Behandlungskammer 1 wird mit Neutralisationslösung geflutet. Dabei wird zur Verbesserung der Durchtränkung mit der Förderpumpe in der Zufuhrleitung vom Vorratsbehälter 4 in der Kammer ein Überdruck erzeugt. Falls erforderlich, können zu einer noch besseren Durchtränkung eine Druckpulsation und/oder eine Beschallung mit geeigneten Frequenzen angewandt werden.

Nach Ablauf der erforderlichen Einwirkungszeit wird die Lösung in den Vorratsbehälter 4 zurückgefördert, wobei das vorgesehene Feinfilter Schmutzpartikel und abgespültes Magnesiumoxid zurückhält. Anschließend wird der Mikrowellengenerator 2 wieder eingeschaltet und die Abtrocknung des Lösemittels wird eingeleitet.

Die bei der Erwärmung der Bücher entstehenden Lösemitteldampfe werden zunächst mit dem Kältekompressor 7 und gegen Ende der Trocknungsphase mit der über das Ventil eingeschalteten Pumpe 5 abgesaugt und im Kondensator 13 verdichtet und abgekühlt. Ein erheblicher Teil der so abgesaugten Lösemitteldämpfe kondensiert dabei und wird in den Lösemittelsammelbehälter 11 geleitet.

Die weitergehende Abscheidung der Lösemitteldämpfe auf die gesetzlich vorgeschriebenen Grenzwerte erfolgt in der adsorptiven Abluftreinigung im aus den Einrichtungen 14, 15 und 16 bestehenden Kreislauf. Durch Einbringung von Zusatzluft über das Gebläse 15 in diesen Kreislauf wird die Lösemittelemission in der abgegebenen Abluft noch weiterhin verringert.

Nach Erreichen der maximalen Lösemittelbeladung wird die Lösemitteladsorption in 14 mit Wasserdampfzufuhr und gegebenenfalls mit Vakuumunterstützung regeneriert. Nach Kondensation und Phasentrennung (17, 18) wird das zurückgewonnen Lösemittel aus dem Sammelbehälter 11, dem auch das im Kondensator 13 abgeschiedenen Lösemittel zugeführt worden war, in der Einrichtung 10 neutralisiert und getrocknet und anschließend dem Lösemitteltank 8 zugeführt.

Das Wasserkondensat wird nach Abtrennen des mit eingesetzten Methanols in der Wasseraufbereitungseinrichtung 19 entweder erneut zur Regenerierung eingesetzt oder ins Abwasser geleitet.

Um die Emissionsgrenzwerte streng einzuhalten, werden außer der Lösemittelfracht aus dem Trockner auch alle weiteren Ablüfte, d.h. die Kammerabluft beim Befüllen und Entleeren sowie die Abluft aus den Vorratsbehältern und aus der Wasseraufbereitung der Einrichtung zur Abluftreinigung zugeführt.

Die in Fig.2 skizzierte Vorrichtung stimmt bis auf die Ausbildung einer zusätzlichen Vortrocknungskammer 20 mit der Einrichtung aus Fig.1 überein. Auch diese Kammer 20 ist über ein Ventil an den Lufttrockner 3 angeschlossen und wird mit dem Generator 2 einer Mikrowellenstrahlung ausgesetzt. Das Verfahren entspricht ebenfalls dem oben erläuterten, wobei eine höhere Durchsatzleistung möglich ist, da, während eine Büchercharge vorgetrocknet wird, gleichzeitig eine bereits vorgetrocknete Charge neutralisiert werden kann. Das Verfahren ist ebenfalls vollständig geschlossen, denn die Abluftaufbereitung in der Kammer 1 erfolgt wie im erläuterten Beispiel ohne irgendeine Emission von Lösemitteln in die Umwelt. Neben dem skizzierten Zweikammerverfahren ist es grundsätzlich auch möglich, z.B. zwei Behandlungskammern und eine Vortrocknungskammer zu verwenden, da die Vortrocknung im allgemeinen in kürzeren Zeiträumen durchführbar ist als die Nachtrocknung.

Es wurden die folgenden Versuchsergebnisse bei Anwendung des erläuterten Verfahrens erzielt. Bücher mit einer Lagerfeuchte von 8 bis 10 % wurden bei einem Druck von 50 mbar, einer Hochfrequenzleistung von 500 Watt und einer Strahlungsfrequenz von 2450 MHz in nur 30 Minuten auf 2 % Restfeuchte vorgetrocknet. Bei einer Vakuumtrocknung ohne diese Hochfrequenzerwärmung sind im Gegensatz hierzu für eine Restfeuchte von 1 bis 2% 30 bis 40 Stunden erforderlich.

Eine Nachtrocknung von Büchern, die nach der Neutralisationsbehandlung 100 bis 120 % ihres Trockengewichts an Lösemittel Trichlortrifluorethan enthielten, mit derselben Hochfrequenzstrahlung und 280 Watt Hochfrequenzleistung ergab bereits nach 15 Minuten lösemittelfreie Bücher, deren Temperatur am Ende der Trocknung etwa 60 °C betrug.

Bei einer Trocknung durch Lagerung an Luft bei etwa 20 °C sind hingegen, ohne daß hierbei eine derart vollständige Befreiung von Lösemittel erzielbar wäre, Trocknungszeiten von 24 bis 30 Stunden erforderlich, wobei die Umweltbelastung in Kauf genommen werden muß. Auch eine Vakuumtrocknung mit einem Enddruck von 1 mbar und Temperatur von 50 °C durch eine konventionelle Erwärmung erforderte 2 bis 5 Stunden.

## Patentansprüche

1. Verfahren zur umweltfreundlichen Massenentsäuerung von Büchern und anderen Papiererzeugnissen unter Anwendung einer Neutralisationsbehandlung mit Lösungen zur Entsäuerung und einer hierauf folgenden Abtrocknung der Lösemittel,
dadurch gekennzeichnet,
daß eine Vortrocknung der Bücher oder anderen Papiererzeugnisse und die Abtrocknung nach deren Entsäuerung jeweils in einer unter Vakuum gesetzten Kammer bei Erwärmung durch Mikrowellenstrahlung durchgeführt werden.

2. Verfahren nach Anspruch 1,
dadurch gekennzeichnet,
daß an sich bekannte Lösungen einer magnesiumorganischen Verbindung in Methanol, Äthanol, Fluorkohlenwasserstoff, Chlorfluorkohlenwasserstoff, Benzin oder in Mischungen dieser Stoffe verwendet werden und daß die Vortrocknung, Entsäuerung und Abtrocknung in einer Behandlungskammer durchgeführt werden.

3. Verfahren nach einem der Ansprüche 1 und 2,
dadurch gekennzeichnet,
daß die Dämpfe des oder der Lösemittel aus der bei der Abtrocknung anfallenden Abluft mittels Kondensation und/oder Adsorption und/oder Absorption abgeschieden werden.

4. Verfahren nach einem der Ansprüche 1 und 3,
dadurch gekennzeichnet,
daß die Vortrocknung in einer separaten Kammer durchgeführt wird.

5. Verfahren nach einem der Ansprüche 1 bis 4,
dadurch gekennzeichnet,
daß Mikrowellenstrahlung einer Frequenz von 2450 MHz zur Erwärmung angewandt wird.

6. Vorrichtung zur Durchführung des Verfahrens nach einem der Ansprüche 1 bis 3 und 5,
dadurch gekennzeichnet,
daß eine einzige Behandlungskammer (1) mit einem beheizbaren Mantel (6) vorgesehen ist, deren Innenraum der Strahlung eines Generators (2) für Mikrowellenstrahlung aussetzbar ist, und daß an die Behandlungskammer mit der Behandlungskammer in einer beweglichen Anlage zusammengefaßte Einrichtungen (4, 8, 9; 10 bis 19) zum Zu- und Abführen der Lösungen, Einrichtungen (5) zum Evakuieren, Einrichtungen (3) zum Trocknen zugeführter Spülluft, Einrichtungen (7) zum Abführen der Dämpfe der bei der Abtrocknung anfallenden Abluft und Einrichtungen (13) zum Abscheiden dieser Dämpfe angeschlossen sind.

7. Vorrichtung nach Anspruch 6,
dadurch gekennzeichnet,
daß zusätzlich zur Behandlungskammer (1) eine separate Kammer (2o) zur Vakuumvortrocknung vorgesehen ist, die vom selben Generator wie die Behandlungskammer mit Mikrowellenstrahlung beaufschlagt wird.

## Claims

1. A method of environmentally friendly mass deacidification of books and other paper products, using a neutralising treatment with solutions for the deacidification and subsequent drying out of the solvent, characterized in that a pre-drying of the books or other paper products and the drying out after their deacidification are each carried out in a chamber under vacuum with heating by microwave radiation.

2. A method according to claim 1, characterized in that solutions known per se of a magnesium-organic compound in methanol, ethanol, a fluorocarbon, a chlorofluorocarbon, benzine or a mixture thereof are used and in that the pre-drying, deacidification and drying out are carried out in one treatment chamber.

3. A method according to claim 1 or 2, characterized in that the vapours of the solvent or solvents from the exhaust air occurring in the drying are separated out by means of condensation and/or adsorption and/or absorption.

4. A method according to any of claims 1 to 3, characterized in that the pre-drying is carried out in a separate chamber.

5. A method according to any of claims 1 to 4, characterized in that microwave radiation of a frequency of 2450 MHz is used for the heating.

6. Apparatus for carrying out the method according to any of claims 1 to 3 and 5, characterized in that there is provided a single treatment chamber (1) with a heating jacket (6), whose interior can be subjected to the radiation of a microwave radiation generator (2), and in that there are connected to the treatment chamber, forming a movable plant with the treatment chamber, devices (4, 8, 9; 10 to 19) for feeding solutions in and out, devices (5) for the evacuation, devices (3) for drying in-fed flushing air, devices (7) for taking off the vapours of the exhaust air occurring in the drying out and devices (13) for separating out these vapours.

7. Apparatus according to claim 6, characterized in that a separate chamber (20) for the vacuum pre-drying is provided in addition to the treatment chamber (1) and is subjected to the action of microwave radiation from the same generator as the treatment chamber.

## Revendications

1. Procédé de désacidification non polluante et dans la masse de livres et autres produits papetiers par application d'un traitement de neutralisation à l'aide de solutions de désacidification suivi d'un séchage des solvants, caractérisé en ce qu'un préséchage des livres ou autres produits papetiers, et le séchage après leur désacidification, sont respectivement effectués dans une chambre mise sous vide par réchauffage au moyen de rayonnement micro-ondes.

2. Procédé selon la revendication 1, caractérisé en ce que l'on utilise des solutions connues d'un composé organique au magnésium dans du méthanol, de l'éthanol, un hydrocarbure fluoré, un hydrocarbure chlorofluoré, de l'essence ou dans des mélanges de ces matières, et en ce que le préséchage, la désacidification et le séchage sont effectués dans une chambre de traitement.

3. Procédé selon l'une des revendications 1 et 2, caractérisé en ce que les vapeurs du ou des solvants sont extraites de l'air d'échappement provenant du séchage par condensation et/ou adsorption et/ou absorption.

4. Procédé selon l'une des revendications 1 et 3, caractérisé en ce que le préséchage est effectué dans une chambre séparée.

5. Procédé selon l'une des revendications 1 à 4, caractérisé en ce que l'on utilise un rayonnement micro-ondes d'une fréquence de 2.450 MHz pour le réchauffage.

6. Dispositif destiné à la mise en oeuvre du procédé selon l'une quelconque des revendications 1 à 3 et 5, caractérisé en ce qu'il est prévu une seule chambre de traitement (1) avec une enveloppe chauffante (6) dont l'espace intérieur peut être exposé au rayonnement d'un générateur (2) de rayonnement microondes, et en ce que sont raccordés à la chambre de traitement, et regroupés avec elle en une unité mobile, des dispositifs (4, 8, 9 ; 10 à 19) d'alimentation et d'évacuation des solutions, des dispositifs (5) pour l'évacuation et des dispositifs (3) pour le séchage de l'air de balayage injecté, des dispositifs (7) pour l'évacuation des vapeurs contenues dans l'air d'échappement provenant du séchage et des dispositifs (13) pour l'extraction de ces vapeurs.

7. Dispositif selon la revendication 6, caractérisé en ce qu'en plus de la chambre de traitement (1), il est prévu une chambre séparée (20) pour le préséchage sous vide, qui est alimentée en rayonnement micro-ondes par le même générateur que la chambre de traitement.
